# EUROPÄISCHE PATENTANMELDUNG

(11) **EP 2 636 821 A1**
(43) Veröffentlichungstag der Anmeldung: **11.09.2013**
(21) Anmeldenummer: 13405030.1
(22) Anmeldetag: 11.02.2013
(51) Int. Cl.: E05B 1/00, E05B 5/00, A47B 95/02

(54) **Griff für eine Tür**

(30) Priorität: 05.03.2012 CH 2842012
(71) Anmelder: Denz AG, 8606 Nänikon (CH)
(72) Erfinder: Harbeke, Christian, 8006 Zürich (CH); Müller, Ruedi August, 8700 Küsnacht (CH)
(74) Vertreter: Gachnang, Hans Rudolf

(57) **Zusammenfassung**

Der Griff (1) für einen versenkten Einbau in ein Türblatt (7) umfasst einen Griffkörper (5), welcher mit Rastelementen (23) in eine Abdeckplatte (17) einrastbar ist. Zwischen Abdeckplatte (17) und Griffkörper (5) kann eine Platte (19) zum Anbringen von Dekorelementen oder Logos eingefügt werden. In eine Schlossaufnahme (3) lässt sich ein Schlosszylinder (25) einsetzen.

## Beschreibung

Gegenstand der Erfindung ist ein Griff für eine Tür gemäss Oberbegriff des Patentanspruchs 1.

Griffe an Schiebe- oder Flügeltüren werden häufig aus ästhetischen Gründen oder bei Schiebetüren aus technischen Gründen versenkt in die Türblätter eingesetzt. Das Einsetzen kann von der Vorderseite, das heisst von der Seite der Griffmulde her oder von der Rückseite erfolgen. Die bekannten Türgriffe sind meist aus Kunststoff gespritzte einteilige Körper, welche durch eine Verklebung oder mit Schrauben an der Tür befestigt werden. Anstelle von Kunststoffgriffen können auch solche aus Metall, insbesondere aus Aluminium oder Druckguss hergestellt sein. Die bekannten Griffe weisen eine einheitliche Farbgebung auf und haben oft aus herstellungstechnischen Gründen keinen Rücksprung, um den Fingern, mit denen der Griff erfasst wird, Halt zu geben.

Eine Aufgabe der vorliegenden Erfindung besteht nun darin, einen Griff für eine Schiebe- oder eine Flügeltür zu schaffen, der einerseits eine optimale ästhetische Gestalt aufweist, die aber auch funktionell den Bedürfnissen angepasst ist. Eine weitere Aufgabe besteht darin, den Griff zur Kennzeichnung des Schrank- oder auch Schubladeninhalts kennzeichnen zu können oder ein Logo oder auch nur eine Farbgebung mindestens eines Teils des Griffes zu ermöglichen.

Eine weitere Aufgabe der Erfindung besteht darin, den Griff auch als Aufnahme für einen Schlosszylinder auszugestalten.

Gelöst wird diese Aufgabe durch einen Griff gemäss den Merkmalen des Patentanspruchs 1. Vorteilhafte Ausgestaltungen des Griffes sind in den abhängigen Ansprüchen umschrieben.

Es gelingt, einen Griff zu schaffen, der, von der Vorderseite der Tür her gesehen, ästhetisch sehr ansprechend ist und der nicht zwangsläufig durch Befestigungsmittel in der Tür gehalten wird. Der Griff wird von hinten, das heisst von der Türrückseite in eine geeignet vorbereitete Stufenbohrung eingesetzt und in dieser gehalten. Zwischen die Abdeckplatte, welche von der Rückseite auf den rahmenförmigen Griffkörper aufgesetzt wird, wird der Boden oder Grund der Griffmulde gebildet. Mit einer dünnen Dekorplatte, die zwischen den Griffkörper und die Abdeckplatte eingelegt wird, kann die Griffmulde farblich gestaltet werden. Ein Schlosskörper lässt sich zudem werkzeugfrei in den Griff beziehungsweise die Abdeckplatte einlegen.

Anhand zweier illustrierter Ausführungsbeispiele wird die Erfindung näher erläutert. Es zeigen:
- Figur 1: eine Aufsicht auf einen Griff in ein Türblatt eingebaut,
- Figur 2: eine Seitenansicht des Griffs gemäss Figur 1,
- Figur 3: einen Schnitt längs Linie A-A in Figur 1,
- Figur 4: eine Explosionsdarstellung der vier Einzelelemente eines Griffs mit einer Schlossaufnahme,
- Figur 5: eine Explosionsdarstellung der drei Einzelelemente eines Griffs ohne Schlossaufnahme,
- Figur 6: eine perspektivische Darstellung des Griffs mit Schlossaufnahme, komplettiert, von vorne,
- Figur 7: eine Untersicht des Griffs gemäss Figur 6,
- Figur 8: eine perspektivische Darstellung des Griffs ohne Schlossaufnahme und
- Figur 9: eine Untersicht des Griffs gemäss Figur 6 ohne Schlossaufnahme.

In Figur 1 ist mit Bezugszeichen 1 ein kompletter Griff mit einer Schlossaufnahme 3, die in einen Griffkörper 5 eingesetzt ist, dargestellt. In Figur 2 ist ersichtlich, dass der Griffkörper 5 ein Türblatt 7 auf der Rückseite 9 der Tür 7 etwas überragt. Auf der Frontseite 11 ist der Überstand nur geringfügig (dickere Linie).

Im Querschnitt gemäss Figur 3 sind die einzelnen Elemente des Griffs 1 näher dargestellt. Der Griffkörper 5 umfasst eine Griffmulde 6, welche durch eine stufenförmige Ausbildung des Griffkörpers 5 gebildet wird. Das heisst, der Eingriffsbereich 13 ist im Querschnitt geringer als der hintere Bereich, d.h. als die Grundfläche 15 des Griffkörpers 5. Weiter ist ersichtlich, dass auf der Rückseite des Griffs 1 eine Abdeckplatte 17 die Grundfläche 15 bildet. Ein flanschartiger seitlicher Rand umschliesst den Griffkörper 5 vollständig.

Die Schlossaufnahme 3 überragt rückseitig die Abdeckplatte 17. Weiter ist in Figur 3 ersichtlich, dass zwischen der Abdeckplatte 17 und dem flanschartigen Rand des Griffkörpers 5 eine Platte 19 eingelegt sein kann. Die Platte 19 kann eine andere Farbe wie der Griffkörper 5 und die Abdeckplatte 17 aufweisen. Weiter kann auf der Platte 19 ein Logo, eine Beschriftung und dergleichen aufgedruckt oder reliefartig aufgebracht sein.

Zum besseren Verständnis der Formgebung der Elemente des Griffs 1 sind diese in den Figuren 4 und 5 in zwei Ausführungsformen dargestellt.

In der Darstellung gemäss Figur 4 ist ersichtlich, dass zum werkzeugfreien Halten bzw. Befestigen und Lösen die Abdeckplatte 17 muldenartig ausgebildet ist und von deren Seitenkanten 21, welche den Griffkörper 5 dreiseitig umschliessen, Rastelemente 23 angeordnet sind, mit welchen der Griffkörper 5 gehalten wird. Die Platte 19 kann, falls eine solche gewünscht oder benötigt wird, in die Abdeckplatte 17 eingelegt werden, bevor der Griffkörper 5 in die Abdeckplatte 17 eingefügt wird.

Im Weiteren ist in Figur 4 ersichtlich, dass die Schlossaufnahme 3 bedingt, dass sich die Platte 19 nicht über die gesamte Länge der Abdeckplatte 17 hinaus erstreckt.

Weiter ist mit Bezugszeichen 25 ein Schloss bezeichnet, welches von der Rückseite der Abdeckplatte 17 in die Schlossaufnahme 3 einschiebbar gestaltet ist. Die genaue Ausbildung des Schlosses 25 und dessen einzelnen Elemente werden hier nicht näher beschrieben, da verschiedene Schlosstypen einsetzbar sind.

In der Figur 5 sind dieselben Elemente wie in Figur 4 dargestellt. Der einzige Unterschied liegt darin, dass kein Schlosskasten 3 vorhanden ist und folglich die Platte 19 sich über die gesamte Länge der Abdeckplatte 17 erstrecken kann.

In den Figuren 6 bis 9 ist der Griff einbaufertig zusammengestellt.

In den Figuren 7 und 9 ist eine Untersicht dargestellt, in der auch Bohrungen 27 für die Befestigung des Griffs 1 an einem Türblatt 7 mit Schrauben erfolgen kann (Schrauben nicht dargestellt).

In Figur 6 ist deutlich der Schlosskasten 3 ersichtlich, der die Rückseite des Griffs 1 überragt. Die Deckplatte 19 für den Dekor ist als weisse Fläche deutlich erkennbar.

Das Einsetzen des Griffs 1 in ein Türblatt 7 ist sehr einfach. In der Tür wird ein den Querschnitten der verschiedenen Randabschnitte des Griffkörpers 5 entsprechende stufenförmige Ausnehmung eingefräst, derart, dass der Griff 1 an der Rückseite 9 der Tür 7 letztere nicht oder nur geringfügig überragt und auf der Vorderseite 11 der Tür entweder flächenbündig mit deren Oberfläche liegt oder dass die schmale Kante 29 das Türblatt 7 geringfügig überragt. Dies ermöglicht es, auch ohne direkten Blickkontakt, die Griffmulde 6 in der Tür mit den Fingerkuppen sofort aufzufinden.

## Patentansprüche

1. Griff für eine Tür, welcher versenkt und von der Rückseite der Tür in das Türblatt (7) einbaubar ist und einen Griffkörper (5) mit einer Griffmulde (6) umfasst,
**dadurch gekennzeichnet, dass**
der Griffkörper (5) rahmenförmig ausgebildet ist und in Verbindung mit einer auf den Griffkörper (5) aufsetzbaren Abdeckplatte (17) die Grundfläche der Griffmulde (6) bildet.

2. Griff nach Anspruch 1, **dadurch gekennzeichnet, dass** in der Abdeckplatte (17) eine in die Griffmulde (6) hineinragende Schlossaufnahme (3) zum Einsetzen eines Schlosszylinders ausgebildet ist.

3. Griff nach einem der Ansprüche 1 oder 2, **dadurch gekennzeichnet, dass** der Griffkörper (17) einen rechteckigen Querschnitt aufweist, dass an den Schmalseiten Rastelemente (23) zum Verbinden des Griffkörpers (5) mit der Abdeckplatte (17) angeformt sind und/oder dass am Griffkörper (5) und an der Abdeckplatte (17) Bohrungen (27) zum Hindurchführen von Schrauben ausgebildet sind.

4. Griff nach einem der Ansprüche 1 bis 3, **dadurch gekennzeichnet, dass** die Abdeckplatte (17) auf drei Seiten einen Rand oder Randabschnitte (21) umfasst, welche den Griffkörper (5) auf drei Seiten umgreifen.

5. Griff nach Anspruch 4, **dadurch gekennzeichnet, dass** an mindestens zwei Randabschnitten (21) Rastelemente (23) angeformt sind, welche bei eingesetztem Griffkörper (5) an diesem einrasten.

6. Griff nach einem der Ansprüche 1 bis 5, **dadurch gekennzeichnet, dass** zwischen die Griffmulde (6) im Griffkörper (5) und die Abdeckplatte (17) eine Dekorplatte (19) einlegbar und festklemmbar ist und einen farbigen oder mit einem Logo oder einer Beschriftung aufweisenden Boden am Griffkörper 5 bildet.

7. Griff nach einem der Ansprüche 1 bis 6, **dadurch gekennzeichnet, dass** die den Griffkörper (5) seitlich abschliessenden Wände stufenförmig ausgebildet sind, derart, dass die Muldenöffnung im Eingriffsbereich (13) einen kleineren Querschnitt aufweist als der Muldenboden.
